# EUROPÄISCHE PATENTSCHRIFT

(11) **EP 2 055 136 B1**
(45) Veröffentlichungstag und Bekanntmachung des Hinweises auf die Patenterteilung: **07.08.2013**
(21) Anmeldenummer: 07818624.4
(22) Anmeldetag: 02.10.2007
(51) Int. Cl.: H04R 1/02, F21V 33/00, F21V 31/00

(54) **LAUTSPRECHER**
LOUDSPEAKER
HAUT-PARLEUR

(30) Priorität: 04.10.2006 DE 102006047228
(43) Veröffentlichungstag der Anmeldung: 06.05.2009
(73) Patentinhaber: Oswald, Willi Wolfgang, 79739 Schwörstadt (DE)
(72) Erfinder: Oswald, Willi Wolfgang, 79739 Schwörstadt (DE)
(74) Vertreter: Maucher, Wolfgang
(86) Internationale Anmeldenummer: PCT/EP2007/008544
(87) Internationale Veröffentlichungsnummer: WO 2008/040525

(56) Entgegenhaltungen:
- DE-U1- 20 019 964
- DE-U1-202006 015 293
- US-A- 4 503 563
- US-A- 5 163 747
- US-A- 5 980 057
- US-A1- 2007 003 100

## Beschreibung

Die Erfindung betrifft einen Lautsprecher mit einem Lautsprecherkorb, der auf einen die Korböffnung überdeckenden schalllenkenden Prallkörper ausgerichtet ist, welcher Prallkörper sich in seinem Prallkörperquerschnitt in Richtung zum äußeren Umfangsrandbereich zunehmend erweitert und mit diesem Umfangsrandbereich eine seitlich umlaufende Lautsprecheröffnung begrenzt.

Man hat bereits die verschiedensten Elektrogeräte geschaffen, die zum Einsatz auch im Außenbereich vorgesehen sind. So hat man beispielsweise auch Audiogeräte entwickelt, die als Radio oder MP3-Player für den Einsatz auch im Outdoor-Bereich bestimmt sind.

Man kennt beispielsweise bereits einen auch für den Außenbereich bestimmten Lautsprecher der eingangs erwähnten Art, der in Verbindung mit einem transportablem MP3-Player einsetzbar ist. Der vorbekannte Lautsprecher ist mit der Korböffnung seines Lautsprecherkorbes auf einen schalllenkenden Prallkörper ausgerichtet, der sich in seinem Prallkörperquerschnitt in Richtung zum äußeren Umfangsrandbereich zunehmend erweitert und mit diesem Umfangsrandbereich eine seitlich umlaufende Lautsprecheröffnung begrenzt. Dieser Prallkörper des nach dem Downfire-Prinzip arbeitenden und im 360°-Surround-System abstrahlenden Lautsprechers ist in ein Lautsprechergehäuse integriert, das an seiner der Standfläche abgewandten und sich verjüngenden Gehäuse-Oberseite einen Tragegriff hat.

Für den Outdoor-Bereich werden zunehmend auch Laptops, Fernseher, Videokameras oder stabile Leinwände entwickelt, um beispielsweise auch im Garten Audio- und Videodarbietungen genießen zu können. Nachteilig ist jedoch, dass die verschiedenen Elektrogeräte sich zunehmend im Wege stehen. Dasselbe Problem stellt sich selbstverständlich auch bei den ausschließlich für den Innenbereich bestimmten Elektrogeräten.

Aus der US-A 5,163,747 ist nun eine Lautsprecher-Box bekannt, die mit einer Tischlampe verbunden ist. Die Lautsprecher-Box weist ein kugelförmige Lautsprechergehäuse aus Keramik auf, das auf der Oberseite eine Öffnung zum Einsetzen eines Lautsprechers hat. Dabei weist der Magnet und der Antrieb des Lautsprechers in das Gehäuse hinein. Die Membran und damit die Schallaustrittsöffnung weist nach Außen. Oberhalb des Lautsprechers ist koaxial ein Lampensockel angeordnet, in den ein Leuchtmittel einsetzbar ist. Der Lampensockel wird durch einen topfförmigen Leuchtenkörper mit der Öffnung nach unten abgedeckt.

Aus der US 2007/0003100 A1 ist ein Lautsprecher bekannt mit einem Lautsprecherkorb mit einem elektromagnetischem Antrieb und einer mit diesem Antrieb verbundenen Membran. In dem Antrieb ist eine zentrale Öffnung, durch die von hinten ein Leuchtmittel unterhalb der Membran einführbar ist. Die Membran ist aus einem lichtdurchlässigen Material hergestellt, so dass Licht von dem Leuchtmittel durch die Membran nach außen dringen kann.

Aufgabe der Erfindung ist es nun, einen Lautsprecher der eingangs erwähnten Art zu schaffen, der durch einen optischen Effekt aufgewertet ist und der möglichst vielseitig, platzsparend und/oder formschön ist.

Die erfindungsgemäße Lösung dieser Aufgabe besteht bei dem Lautsprecher der eingangs erwähnten Art insbesondere darin, dass der Lautsprecher in eine Leuchte integriert ist, dass der Lautsprecher dazu als Leuchtensockel ausgestaltet oder mit einem Leuchtensockel verbunden ist und einen als lichtdurchlässiges Lautsprechergehäuse ausgebildeten Leuchtenkörper hat, und dass der als Lautsprecher ausgestaltete oder mit einem Lautsprecher verbundene Leuchtensockel zumindest ein Leuchtmittel trägt.

Der erfindungsgemäße Lautsprecher ist in eine Leuchte integriert. Der Lautsprecher ist dazu als Leuchtensockel ausgestaltet oder mit einem Leuchtensockel verbunden, dem ein Leuchtenkörper zugeordnet ist, welcher Leuchtenkörper gleichzeitig auch als lichtdurchlässiges Lautsprechergehäuse dient. Im Gehäuseinneren des als Leuchtenkörper ausgebildeten Lautsprechergehäuses ist zumindest ein als Lichtquelle bestimmtes Leuchtmittel vorgesehen. Da in den erfindungsgemäßen Lautsprecher eine Leuchte integriert ist, vermag der erfindungsgemäße Lautsprecher mehrere Funktionen in sich zu vereinen. Der erfindungsgemäße Lautsprecher kann daher eine zusätzliche

Leuchte entbehrlich machen und ist platzsparend einsetzbar. Dabei lässt sich der erfindungsgemäße Lautsprecher auch besonders formschön ausgestalten.

Die formschöne Ausgestaltung des erfindungsgemäßen Lautsprechers und eine gleichmäßige Lichtabstrahlung im Bereich des als Leuchtenkörper dienenden Lautsprechergehäuses wird begünstigt, wenn der als lichtdurchlässiges Lautsprechergehäuse ausgebildete Leuchtenkörper eine kugelsegmentförmige Kontur hat.

Dabei sieht eine bevorzugte Ausführungsform gemäß der Erfindung vor, dass der Lautsprecher an dem äußeren Umfangsrandbereich seines Lautsprecherkorbes mit dem eine Leuchtenkörper-Öffnung umgrenzenden Umfangsrandbereich des Leuchtenkörpers verbunden ist. Bei dieser Ausführungsform kann das Lautsprecher-Chassis praktisch vollständig in die Leuchtenkörper-Öffnung eingesetzt und im Inneren des Leuchtenkörpers geschützt untergebracht werden.

Um das Lautsprecher-Chassis mit dem als Lautsprechergehäuse dienenden Leuchtenkörper verbinden zu können, ist es vorteilhaft, dass der Lautsprecher an dem äußeren Umfangsrandbereich seines Lautsprecherkorbes einen Aufnahmering mit Außengewinde hat, auf welches Außengewinde ein die Leuchtenkörper-Öffnung umgrenzender und am Leuchtenkörper vorgesehener Gewindering mit Innengewinde aufschraubbar ist.

Um eine gleichmäßige Abstrahlung der Lichtstrahlen zu begünstigen und um das Leuchtmittel möglichst in der Mitte eines insbesondere kugeligen und vorzugsweise kugelsegmentförmigen Leuchtenkörpers anzuordnen, ist es vorteilhaft, wenn der Lautsprecher auf seine der Korböffnung abgewandten Seite zumindest ein, vorzugsweise als Energiesparlampe ausgestaltetes Leuchtmittel trägt.

Eine besonders vorteilhafte und formschöne Ausführungsform gemäß der Erfindung sieht vor, dass die Lautsprecheröffnung einerseits vom Prallkörper und andererseits vom Aufnahmering begrenzt ist.

Um die Schallwellen möglichst gut nach außen führen zu können, ist es vorteilhaft, wenn der Aufnahmering sich in seinem lichten Innenumfang in Richtung zu seinem äußeren Umfangsrandbereich zumindest in einem Teilbereich zunehmend erweitert. Somit bilden der Prallkörper und der Aufnahmering, die sich übereinstimmend zunehmend in Richtung zum äußeren Umfangsrandbereich erweitern, eine trichter- oder trompetenförmige Lautsprecheröffnung.

Die schalllenkende Funktion und die formschöne Ausgestaltung des Erfindungsgegenstands wird noch begünstigt, wenn der Aufnahmering und der Leuchtenkörper in ihrer Außenkontur formangepasst ineinander übergehen.

Um den Leuchtenkörper und den als Leuchtensockel dienenden Lautsprecher bei der Montage aufeinander ausrichten und miteinander zentrieren zu können, um den Verbindungsbereich zwischen Leuchtenkörper und dem als Leuchtensockel dienenden Lautsprecher möglichst (wetter-)geschützt zu gestalten und um die auf den Leuchtenkörper ausgeübten Kräfte gut auf den Leuchtensockel übertragen zu können, ist es vorteilhaft, wenn der Leuchtenkörper eine in das Leuchtenkörperinnere eingezogene Einformung hat, welche den Gewindering trägt und/oder den mit dem Lautsprecher verbundenen Aufnahmering in sich aufnimmt.

Ein Ausführungsbeispiel gemäß der Erfindung sieht vor, dass die Leuchte als Standleuchte ausgestaltet ist und dass dazu die dem Lautsprecher abgewandte Seite des Prallkörpers als Standfläche dient.

Nach einem weiteren Vorschlag gemäß der Erfindung ist vorgesehen, dass die Leuchte als Pendelleuchte ausgestaltet ist, und dass der Prallkörper dazu an seiner dem Lautsprecher abgewandten Seite zumindest eine vorzugsweise als Deckenbefestigung ausgestaltete Verbindungsstange oder dergleichen Verbindungsmittel aufweist.

Um die Funktion des gleichzeitig auch als Leuchte ausgestalteten Lautsprechers noch zusätzlich zu begünstigen, ist es vorteilhaft, wenn zumindest einem Leuchtmittel eine Lichtsteuerung zugeordnet ist und wenn mittels der Lichtsteuerung die Lichtintensität beziehungsweise Lichtstärke und/oder die Lichtfarbe zumindest eines Leuchtmittels veränderbar ist. Dabei sieht ein bevorzugtes Ausführungsbeispiel gemäß der Erfindung vor, dass die Lichtsteuerung als Lichtorgel ausgestaltet ist, die mit dem Lautsprecher in Steuerverbindung steht.

Eine weitere Ausführungsform gemäß der Erfindung sieht vor, dass die Leuchte als Schwimmleuchte ausgebildet ist, dass die Schwimmleuchte einen Schwimmkörper hat, und dass die zur Wasseroberfläche weisende Stirnseite des Schwimmkörpers als Prallkörper für den Lautsprecher ausgebildet ist.

Um insbesondere den elektrischen Bereich nicht unerwünschten Auftriebskräften auszusetzen, die eventuell zu Undichtigkeiten führen könnten, ist es vorteilhaft, wenn an dem dem Prallkörper abgewandten Endbereich des Schwimmkörpers ein Anker oder dergleichen Befestigungsmittel angreift.

Eine weitere Ausführungsform gemäß der Erfindung sieht vor, dass der Leuchtenkörper auch den Lautsprecher und dessen Prallkörper in sich aufnimmt, dass der Leuchtenkörper zumindest bereichsweise von einer Abdeckschale übergriffen ist, und das der Leuchtenkörper im Bereich der Abdeckschale Schallaustrittsöffnungen hat.

Weitere Merkmale der Erfindung ergeben sich aus der nachfolgender Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: einen in eine Standleuchte integrierten Lautsprecher in einem Längsschnitt,
- Fig. 2: einen in eine Pendelleuchte integrierten Lautsprecher in einem Querschnitt,
- Fig. 3: einen Gewindering, der den als Lautsprechergehäuse ausgestalteten lichtdurchlässigen Leuchtenkörper der in Figur 1 und 2 gezeigten Lautsprecher trägt,
- Fig. 4: einen ebenfalls im Längsschnitt dargestellten Aufnahmering der mit einem Außengewinde auf das am Gewindering in Figur 3 vorgesehenen Innengewinde einschraubbar ist,
- Fig. 5: einen in einem schematischen Querschnitt gezeigten Prallkörper, auf den die in Figur 1 und 2 dargestellten Lautsprecher mit der Korböffnung ihres Lautsprecherkorbes ausgerichtet sind,
- Fig. 6: eine mit Figur 2 vergleichbare Pendelleuchte, wobei bei der in Figur 6 dargestellten Pendelleuchte der Leuchtenkörper auch den Lautsprecher und dessen Prallkörper in sich aufnimmt,
- Fig. 7: eine mit Figur 1 vergleichbare Leuchte, die hier als Schwimmleuchte ausgebildet ist, wobei die Schwimmleuchte einen Schwimmkörper hat, dessen zur Wasseroberfläche weisende Stirnseite als Prallkörper für den Lautsprecher ausgebildet ist, und
- Fig. 8: eine als Schwimmleuchte ausgebildete Leuchte in einer weiteren Ausführungsform.

In den Figuren 1, 2 und 6 bis 8 ist ein Lautsprecher 1 in fünf Ausführungsbeispielen dargestellt. Wie aus den genannten Figuren erkennbar ist, ist der Lautsprecher 1 mit seinem Lautsprecher-Chassis 2 in eine Leuchte integriert. Das Lautsprecher-Chassis 2 weist einen Lautsprecherkorb 3 als tragendes Teil auf, an dem in üblicher Weise eine Schwingspule, ein Magnet und eine trichterförmige Lautsprechermembran gehalten sind. Der Lautsprecherkorb des in den Figuren 1, 2 und 6 bis 8 gezeigten Lautsprechers 1 ist auf einen die Korböffnung überdeckenden Prallkörper 4 ausgerichtet, der die von der Lautsprechermembran erzeugten Schallwellen allseits seitlich nach außen umlenkt.

Der Prallkörper 4, der in einem Ausführungsbeispiel in Figur 5 noch näher dargestellt ist, erweitert sich in seinem Prallkörperquerschnitt zunehmend in Richtung zum äußeren Umfangsrandbereich und begrenzt mit diesem Umfangsrandbereich eine seitlich umlaufende Lautsprecheröffnung 6.

Um den Lautsprecher 1 in eine Leuchte integrieren zu können, ist das Lautsprecher-Chassis der in den Figuren 1,2,6 und 8 hergestellten Leuchten als Leuchtensockel 7 ausgestaltet und mit einem Leuchtenkörper 8 verbunden, der dem Lautsprecher-Chassis 2 gleichzeitig als Lautsprechergehäuse dient. Der Leuchtensockel 7 trägt zumindest ein Leuchtmittel, das im Inneren des als Lautsprechergehäuse dienenden Leuchtenkörpers 8 angeordnet ist.

Der Lautsprecher 1 ist an dem äußeren Umfangsrandbereich seines Lautsprecherkorbes 3 mit dem eine Leuchtenkörperöffnung umgrenzenden Umfangsrandbereich des Leuchtenkörpers 8 verbunden. Der Lautsprecher 1 weist an dem äußeren Umfangsbereich seines Lautsprecherkorbes 3 dazu einen in Figur 4 näher gezeigten Aufnahmering 9 auf, der ein Außengewinde 10 trägt.

Der Leuchtenkörper 8, der hier eine kugelige und vorzugsweise kugelsegmentförmige Kontur hat und in der Schnittebene seiner Kugelsegmentform die Leuchtenkörperöffnung aufweist, ist an seinem die Leuchtenkörperöffnung umgrenzenden Randbereich mit einem in Figur 3 näher gezeigten Gewindering 11 verbunden, der an seinem Ringinnenumfang ein mit dem Außengewinde 10 lösbar verschraubbares Innengewinde 12 trägt.

Als Leuchtmittel kann zumindest eine Leuchtdiode vorgesehen sein, die in ihrer Lichtfarbe und/oder Lichtstärke vorzugsweise veränderbar ist. Eine bevorzugte Ausführungsform sieht jedoch vor, dass das auf der der Korböffnung abgewandten Seite des Lautsprecher-Chassis 2 vorgesehene und somit etwa mittig im kugeligen Leuchtenkörper 8 angeordnete Leuchtmittel als Energiesparlampe 13 ausgestaltet ist, die mittels einer Batterie, einem Akku oder über das Stromnetz betrieben wird.

Aus einem Vergleich der Figuren 1,2 und 6 bis 8 wird deutlich, dass die Lautsprecheröffnung einerseits vom Prallkörper 4 und andererseits vom Aufnahmering 9 begrenzt ist. Da auch der Aufnahmering 9 sich in seinem lichten Innenumfang in Richtung zu seinem äußeren Umfangsrandbereich zumindest in einem Teilbereich zunehmend erweitert, öffnet sich die Lautsprecheröffnung 6 etwa trichter- oder trompetenförmig nach außen.

In dem in den Figuren 1,2 und 6 bis 8 mit 14 gekennzeichneten Bereich ist zu erkennen, dass der Aufnahmering 9 und der Leuchtenkörper 8 in ihrer Außenkontur formangepasst ineinander übergehen. Der Leuchtenkörper 8 hat eine in das Leuchtenkörperinnere eingezogene Einformung 15, welche den Gewindering 11 trägt und den mit dem Lautsprecher 1 verbundenen Aufnahmering 9 in sich aufnimmt.

Die hier gezeigten Ausführungsbeispiele weisen im wesentlichen dieselben technischen Merkmale auf. Dabei ist die in Figur 1 gezeigte Leuchte als Standleuchte ausgestaltet, wobei die dem Lautsprecher 1 abgewandten Seite des Prallkörpers 4 als Standfläche 16 dient. Demgegenüber sind die in den Figuren 2 und 6 abgebildeten Leuchten 1 als Pendelleuchten ausgebildet, die auf ihrer dem Lautsprecher 1 abgewandten und durch eine die Kugelform ergänzende Abdeckung 17 verdeckten Seite des Prallkörpers zumindest ein Verbindungsmittel 18 aufweist, das hier als Verbindungsstange ausgestaltet ist und zur Deckenbefestigung dient.

Besonders vorteilhaft ist es, wenn der Leuchtenkörper 8, der Aufnahmering 9, der Gewindering 11 und/oder der Prallkörper 4 aus Kunststoff hergestellt und dementsprechend wetterfest sind.

Der hier dargestellte und in eine Leuchte integrierte Lautsprecher 1 ist im Außen- und/oder im Innenbereich vorteilhaft einsetzbar.

Wie aus den Figuren 7 und 8 deutlich wird, kann die Leuchte auch als Schwimmleuchte ausgebildet sein. Dabei weist die in Figur 6 dargestellte Schwimmleuchte einen Schwimmkörper 21 auf, dessen zur Wasseroberfläche 20 weisende Stirnseite als Prallkörper für den Lautsprecher ausgebildet ist.

Sofern ein größerer Abstand zwischen der Lautsprecheröffnung 6 und der die Schwimmleuchte 1 tragenden Wasseroberfläche 20 gewünscht wird, kann der in die Schwimmleuchte integrierte Lautsprecher über eine Verbindung 22 oder dergleichen auch mit dem Leuchtensockel verbunden sein, wobei der Leuchtenkörper 8 den hier nach oben hin abstrahlenden Lautsprecher 1 und die Leuchte in sich aufnimmt und wasserdicht abschirmt. Bei der in Figur 8 dargestellten Schwimmleuchte dient der Prallkörper 4 lediglich als kappenartiger Abschluss für den nach oben hin offenen Lautsprecher 1, wobei die Außenkontur des Prallkörpers 4 an den Außenumriss des benachbarten Teilbereichs des Leuchtenkörpers formangepasst und kugelkalotten- oder sonstwie kugelig ausgestaltet ist.

Aus Figur 6 wird deutlich, dass der Leuchtenkörper 8 auch den Lautsprecher 1 und dessen Prallkörper 4 in sich aufnehmen kann, wobei der Leuchtenkörper 8 zumindest bereichsweise von einer Abdeckschale 23 übergriffen ist und im Bereich dieser Abdeckschale 23 Schallaustrittsöffnungen 24 hat. Diese Abdeckschale 23 ist an den Leuchtenkörper 8 formangepasst und vervollständigt den kugelsegmentförmigen Leuchtenkörper 8 praktisch zu einer vollkugeligen Außenkontur.

Der hier dargestellte Lautsprecher 1 vereint die Funktion eines Lautsprechers und einer Leuchte in sich. Da der hier dargestellte Lautsprecher 1 eine separate Leuchte entbehrlich macht, ist der Lautsprecher 1 platzsparend verwendbar. Dabei ist in den Figuren 1,2 und 6 bis 8 gut zu erkennen, dass der in eine Leuchte integrierte Lautsprecher 1 besonders formschön und ansprechend ausgestaltet ist.

## Patentansprüche

1. Lautsprecher (1) mit einem Lautsprecherkorb (3), der auf einen die Korböffnung überdeckenden schalllenkenden Prallkörper (4) ausgerichtet ist, welcher Prallkörper (4) sich in seinem Prallkörperquerschnitt in Richtung zum äußeren Umfangsrandbereich zunehmend erweitert und mit diesem Umfangsrandbereich eine seitlich umlaufende Lautsprecheröffnung (6) begrenzt, **dadurch gekennzeichnet, dass** der Lautsprecher (1) in eine Leuchte integriert ist, dass der Lautsprecher (1) dazu als Leuchtensockel (7) ausgestaltet oder mit dem Leuchtensockel (7) verbunden ist und einen als lichtdurchlässiges Lautsprechergehäuse ausgebildeten Leuchtenkörper (8) hat, und dass der als Lautsprecher ausgestaltete oder mit einem Lautsprecher (1) verbundene Leuchtensockel (7) zumindest ein Leuchtmittel trägt.

2. Lautsprecher nach Anspruch 1, **dadurch gekennzeichnet, dass** der als lichtdurchlässiges Lautsprechergehäuse ausgebildete Leuchtenkörper (8) eine kugelsegmentförmige Kontur hat.

3. Lautsprecher nach einem der Ansprüche 1 oder 2, **dadurch gekennzeichnet, dass** der Lautsprecher (1) an dem äußeren Umfangsrandbereich seines Lautsprecherkorbes (3) mit dem eine Leuchtenkörper-Öffnung umgrenzenden Umfangsrandbereich des Leuchtenkörpers (8) verbunden ist.

4. Lautsprecher nach einem der Ansprüche 1 bis 3, **dadurch gekennzeichnet, dass** der Lautsprecher (1) an dem äußeren Umfangsrandbereich seines Lautsprecherkorbes (3) einen Aufnahmering (9) mit Außengewinde (10) hat, auf welches Außengewinde (10) ein die Leuchtenkörper-Öffnung umgrenzender und am Leuchtenkörper (8) vorgesehener Gewindering (11) mit Innengewinde (12) aufschraubbar ist.

5. Lautsprecher nach einem der Ansprüche 1 bis 4, **dadurch gekennzeichnet, dass** der Lautsprecher auf seiner der Korböffnung abgewandten Seite zumindest ein, vorzugsweise als Energiesparlampe (13) ausgestaltetes Leuchtmittel trägt.

6. Lautsprecher nach einem der Ansprüche 4 bis 5, **dadurch gekennzeichnet, dass** die Lautsprecheröffnung einerseits vom Prallkörper (4) und andererseits vom Aufnahmering (9) begrenzt ist.

7. Lautsprecher nach einem der Ansprüche 4 bis 6, **dadurch gekennzeichnet, dass** der Aufnahmering (9) sich in seinem lichten Innenumfang in Richtung zu seinem äußeren Umfangsrandbereich zumindest in einem Teilbereich zunehmend erweitert.

8. Lautsprecher nach einem der Ansprüche 4 bis 7, **dadurch gekennzeichnet, dass** der Aufnahmering (9) und der Leuchtenkörper (8) in ihrer Außenkontur formangepasst ineinander übergehen.

9. Lautsprecher nach einem der Ansprüche 4 bis 8, **dadurch gekennzeichnet, dass** der Leuchtenkörper (8) eine in das Leuchteninnere eingezogene Einformung (15) hat, welche den Gewindering (11) trägt und den mit dem Lautsprecher (1) verbundenen Aufnahmering (9) in sich aufnimmt.

10. Lautsprecher nach einem der Ansprüche 1 bis 9, **dadurch gekennzeichnet, dass** die Leuchte als Standleuchte ausgestaltet ist und dass dazu die dem Lautsprecher (1) abgewandte Seite des Prallkörpers (4) als Standfläche (16) dient.

11. Lautsprecher nach einem der Ansprüche 1 bis 9, **dadurch gekennzeichnet, dass** die Leuchte als Pendelleuchte ausgestaltet ist und dass der Prallkörper (4) dazu an seiner dem Lautsprecher (1) abgewandten Seite zumindest eine vorzugsweise als Deckenbefestigung ausgestaltete Verbindungsstange oder dergleichen Verbindungsmittel (18) aufweist.

12. Lautsprecher nach Anspruch 11, **dadurch gekennzeichnet, dass** die als Deckenbefestigung ausgestaltete Verbindungsstange (18) oder dergleichen Verbindungsmittel der Pendelleuchte vorzugsweise im Bereich des Prallkörpers (4) angreift.

13. Lautsprecher nach einem der Ansprüche 1 bis 12, **dadurch gekennzeichnet, dass** die Leuchte als Schwimmleuchte ausgebildet ist, dass die Schwimmleuchte einen Schwimmkörper (21) hat, und dass die zur Wasseroberfläche weisende Stirnseite des Schwimmkörpers (21) als Prallkörper (4) für den Lautsprecher (1) ausgebildet ist.

14. Lautsprecher nach Ansprüch 13, **dadurch gekennzeichnet, dass** an dem dem Prallkörper (4) abgewandten Endbereich des Schwimmkörpers (21) ein Anker oder dergleichen Befestigungsmittel (25) angreift.

15. Lautsprecher nach einem der Ansprüche 1 bis 14, **dadurch gekennzeichnet, dass** der Leuchtenkörper (8) auch den Lautsprecher (1) und dessen Prallkörper (4) in sich aufnimmt, dass der Leuchtenkörper (8) zumindest bereichsweise von einer Abdeckschale (23) übergriffen ist und dass der Leuchtenkörper (8) im Bereich der Abdeckschale (23) Schallaustrittsöffnungen (24) hat.

## Claims

1. Loudspeaker (1) having a loudspeaker basket (3) which is oriented towards an impact body (4) which covers the basket opening and deflects sound and of which the impact body cross section is increasingly widened in the direction of the outer circumferential edge region and which impact body (4) delimits a laterally circumferential loudspeaker opening (6) by way of the said circumferential edge region, **characterized in that** the loudspeaker (1) is integrated in a luminaire, **in that** the loudspeaker (1), to this end, is designed as a luminaire base (7) or is connected to the luminaire base (7) and has a luminaire body (8) which is in the form of a transparent loudspeaker housing, and **in that** the luminaire base (7), which is designed as a loudspeaker or is connected to a loudspeaker (1), is fitted with at least one lighting means.

2. Loudspeaker according to Claim 1, **characterized in that** the luminaire body (8), which is in the form of a transparent loudspeaker housing, has a contour in the form of a segment of a sphere.

3. Loudspeaker according to either of Claims 1 and 2, **characterized in that** the loudspeaker (1), at the outer circumferential edge region of its loudspeaker basket (3), is connected to the circumferential edge region of the luminaire body (8) which defines a luminaire body opening.

4. Loudspeaker according to one of Claims 1 to 3, **characterized in that** the loudspeaker (1), at the outer circumferential edge region of its loudspeaker basket (3), has a receiving ring (9) with an external thread (10), it being possible for a threaded ring (11) which has an internal thread (12) and defines the luminaire body opening and is provided on the luminaire body (8) to be screwed onto the said external thread (10).

5. Loudspeaker according to one of Claims 1 to 4, **characterized in that** the loudspeaker, on its side which is averted from the basket opening, is fitted with at least one lighting means which is preferably designed as an energy-saving lamp (13).

6. Loudspeaker according to either of Claims 4 and 5, **characterized in that** the loudspeaker opening is delimited on one side by the impact body (4) and on the other side by the receiving ring (9).

7. Loudspeaker according to one of Claims 4 to 6, **characterized in that** the clear inner circumference of the receiving ring (9) increasingly widens in the direction of its outer circumferential edge region, at least in a subregion.

8. Loudspeaker according to one of Claims 4 to 7, **characterized in that** the outer contours of the receiving ring (9) and the luminaire body (8) merge with one another in a form-fitting manner.

9. Loudspeaker according to one of Claims 4 to 8, **characterized in that** the luminaire body (8) has a moulding (15) which is made in the interior of the luminaire and is fitted with the threaded ring (11) and accommodates the receiving ring (9) which is connected to the loudspeaker (1).

10. Loudspeaker according to one of Claims 1 to 9, **characterized in that** the luminaire is designed as a standard luminaire, and **in that**, to this end, that side of the impact body (4) which is averted from the loudspeaker (1) serves as a standing surface (16).

11. Loudspeaker according to one of Claims 1 to 9, **characterized in that** the luminaire is designed as a suspended luminaire, and **in that** the impact body (4), to this end, has at least one connecting rod, which is preferably designed as a ceiling mount, or similar connection means (18) on its side which is averted from the loudspeaker (1).

12. Loudspeaker according to Claim 11, **characterized in that** the connecting rod (18), which is designed as a ceiling mount, or similar connection means of the suspended luminaire preferably engages in the region of the impact body (4).

13. Loudspeaker according to one of Claims 1 to 12, **characterized in that** the luminaire is in the form of a floating luminaire, **in that** the floating luminaire has a float (21), and **in that** that end face of the float (21) which faces the surface of the water is in the form of an impact body (4) for the loudspeaker (1).

14. Loudspeaker according to Claim 13, **characterized in that** an armature or similar fastening means (25) engages **in that** end region of the float (21) which is averted from the impact body (4).

15. Loudspeaker according to one of Claims 1 to 14, **characterized in that** the luminaire body (8) also accommodates the loudspeaker (1) and the impact body (4) thereof, **in that** a covering shell (23) engages over the luminaire body (8) at least in regions, and **in that** the luminaire body (8) has sound outlet openings (24) in the region of the covering shell (23).

## Revendications

1. Haut-parleur (1) muni d'un saladier (3) pointant vers un réflecteur (4) diffusant le son et recouvrant l'ouverture dudit saladier, lequel réflecteur (4) est doté d'une section transversale à élargissement progressif en direction de la région marginale périphérique extérieure, et délimite, par cette région marginale périphérique, une ouverture (6) du haut-parleur qui s'étend latéralement sur le pourtour, **caractérisé par le fait que** le haut-parleur (1) est intégré dans un luminaire ; **par le fait que**, à cet effet, ledit haut-parleur (1) est configuré en un culot de lampe (7) ou est relié au culot de lampe (7), et présente un corps de lanterne (8) réalisé sous la forme d'un boîtier de haut-parleur translucide ; et **par le fait que** ledit culot de lampe (7), configuré en un haut-parleur ou relié à un haut-parleur (1), porte au moins un moyen d'éclairage.

2. Haut-parleur selon la revendication 1, **caractérisé par le fait que** le corps de lanterne (8), réalisé sous la forme d'un boîtier de haut-parleur translucide, présente un profil configuré en un segment sphérique.

3. Haut-parleur selon l'une des revendications 1 ou 2, **caractérisé par le fait que** ledit haut-parleur (1) est relié, dans la région marginale périphérique extérieure de son saladier (3), à la région marginale périphérique du corps de lanterne (8) qui délimite le pourtour d'une ouverture dudit corps de lanterne.

4. Haut-parleur selon l'une des revendications 1 à 3, **caractérisé par le fait que** ledit haut-parleur (1) comporte, dans la région marginale périphérique extérieure de son saladier (3), une bague réceptrice (9) pourvue d'un filetage extérieur (10), filetage extérieur (10) sur lequel peut être vissée une bague taraudée (11) à filetage intérieur (12), prévue sur le corps de lanterne (8) et délimitant le pourtour de l'ouverture dudit corps de lanterne.

5. Haut-parleur selon l'une des revendications 1 à 4, **caractérisé par le fait que** ledit haut-parleur porte, sur son côté tourné à l'opposé de l'ouverture du saladier, au moins un moyen d'éclairage se présentant, de préférence, comme une ampoule (13) à économie d'énergie.

6. Haut-parleur selon l'une des revendications 4 à 5, **caractérisé par le fait que** l'ouverture dudit haut-parleur est délimitée, d'une part, par le réflecteur (4) et, d'autre part, par la bague réceptrice (9).

7. Haut-parleur selon l'une des revendications 4 à 6, **caractérisé par le fait que** le pourtour intérieur de la bague réceptrice (9) présente, au moins dans une région partielle, un élargissement progressif en direction de sa région marginale périphérique extérieure.

8. Haut-parleur selon l'une des revendications 4 à 7, **caractérisé par le fait que** les profils extérieurs de la bague réceptrice (9) et du corps de lanterne (8) fusionnent l'un dans l'autre, avec adaptation de formes.

9. Haut-parleur selon l'une des revendications 4 à 8, **caractérisé par le fait que** le corps de lanterne (8) présente un profilage intérieur (15) qui s'engage dans l'espace interne du luminaire, porte la bague taraudée (11) et reçoit la bague réceptrice (9) reliée audit haut-parleur (1).

10. Haut-parleur selon l'une des revendications 1 à 9, **caractérisé par le fait que** le luminaire est configuré en un luminaire dressé ; et **par le fait que** le côté du réflecteur (4) tourné à l'opposé dudit haut-parleur (1) remplit, à cet effet, la fonction d'une surface (16) d'assise verticale.

11. Haut-parleur selon l'une des revendications 1 à 9, **caractérisé par le fait que** le luminaire est configuré en un luminaire suspendu ; et **par le fait que** le réflecteur (4) présente à cette fin, sur son côté tourné à l'opposé dudit haut-parleur (1), au moins une tige de liaison de préférence conçue comme une fixation au plafond, ou des moyens de liaison (18) similaires.

12. Haut-parleur selon la revendication 11, **caractérisé par le fait que** la tige de liaison (18) conçue comme une fixation au plafond, ou les moyens similaires de liaison du luminaire suspendu, est (sont) de préférence en prise dans la région du réflecteur (4).

13. Haut-parleur selon l'une des revendications 1 à 12, **caractérisé par le fait que** le luminaire est réalisé sous la forme d'un luminaire flottant ; **par le fait que** ledit luminaire flottant est muni d'un flotteur (21) ; et **par le fait que** la face extrême dudit flotteur (21), orientée vers la surface de l'eau, est réalisée sous la forme d'un réflecteur (4) dévolu audit haut-parleur (1).

14. Haut-parleur selon la revendication 13, **caractérisé par le fait qu'**un élément d'ancrage, ou des moyens de fixation (25) similaires, est (sont) en prise avec la région extrême du flotteur (21) tournée à l'opposé du réflecteur (4).

15. Haut-parleur selon l'une des revendications 1 à 14, **caractérisé par le fait que** le corps de lanterne (8) reçoit également ledit haut-parleur (1) et le réflecteur (4) de ce dernier ; **par le fait que** ledit corps de lanterne (8) est coiffé par une coque de recouvrement (23), au moins par zones ; et **par le fait que** ledit corps de lanterne (8) est doté d'orifices (24) de sortie du son dans la région de ladite coque de recouvrement (23).
